# EUROPÄISCHE PATENTSCHRIFT

(11) **EP 2 826 335 B1**
(45) Veröffentlichungstag und Bekanntmachung des Hinweises auf die Patenterteilung: **28.09.2016**
(21) Anmeldenummer: 12712081.4
(22) Anmeldetag: 14.03.2012
(51) Int. Cl.: H05B 3/56, H05B 1/02

(54) **SCHMIEGSAMES WÄRMEGERÄT**
PLIABLE HEATING DEVICE
APPAREIL DE CHAUFFAGE FLEXIBLE

(43) Veröffentlichungstag der Anmeldung: 21.01.2015
(73) Patentinhaber: Beurer GmbH, 89077 Ulm (DE)
(72) Erfinder: KÖHLER, Ralf, 89291 Langenau (DE); MERK, Ernst, 89264 Weißenhorn (DE); WILDERMUTH, Thomas, 89077 Ulm (DE)
(74) Vertreter: Fleck, Hermann-Josef
(86) Internationale Anmeldenummer: PCT/EP2012/054424
(87) Internationale Veröffentlichungsnummer: WO 2013/135280

(56) Entgegenhaltungen:
- WO-A1-2004/107814
- DE-A1-102008 006 017
- GB-A- 2 138 600
- US-A- 4 205 223

## Beschreibung

Die Erfindung bezieht sich auf ein schmiegsames Wärmegerät mit einer über eine Steuerungsvorrichtung betriebenen flexiblen elektrischen Heizvorrichtung, die mindestens ein mit einem flexiblen Träger verbundenes flexibles Heizelement aufweist, welches einen in einem Heizkreis liegenden Heizleiter und einen von diesem über eine Zwischenisolation getrennten flexiblen Sensorleiter aufweist, mit einem in der Steuerungsvorrichtung enthaltenen, an den Sensorleiter angeschlossenen bedämpfbaren Oszillator, dessen Ausgangssignal in Abhängigkeit von mittels des Sensorleiters erfassten verschiedenen Funktionszuständen der Heizvorrichtung variabel ist, und mit einer Auswerteeinrichtung, mittels deren Fehlerzustände aus dem Ausgangssignal erfassbar sind.

Ein derartiges schmiegsames Wärmegerät ist in der DE 10 2008 006 017 B4 angegeben. Bei diesem bekannten Wärmegerät, wie Wärmezudecke, Heizkissen, Wärmeunterbett, ist in einem schmiegsamen Träger ein vorzugsweise als Heizkordel ausgebildetes Heizelement eingebettet, das einen Heizleiter und einen Sensorleiter und eine dazwischen liegende, elektrisch isolierende Zwischenschicht und eine äußere Isolationsschicht aufweist. Der Heizleiter und der Sensorleiter sind an eine Steuerungsvorrichtung angeschlossen, mit der zum einen der Heizbetrieb steuerbar oder regelbar ist und zum anderen die vorschriftsmäßige Funktion des Wärmegerätes überwacht wird. Zur Steuerung bzw. Regelung der Heizleistung weist die Steuerungsvorrichtung mindestens einen in dem Heizkreis, in dem auch der Heizleiter liegt, angeordneten Leistungsschalter auf, der entsprechend der gewünschten Heizleistung unter Einhaltung von Sicherheitskriterien steuerbar ist. Zum Erfassen von Funktionszuständen, insbesondere auch Fehlerzuständen des Wärmegeräts, ist der Sensorleiter an eine bedämpfbare Oszillatorschaltung angeschlossen, deren Ausgangssignal hinsichtlich der Funktionszustände in einer Auswerteeinrichtung verarbeitet wird. Das Ausgangssignal des Oszillators ändert sich dabei insbesondere auch in Abhängigkeit von unterschiedlichen Funktionszuständen der Zwischenisolation zwischen dem Sensorleiter und dem Heizleiter, die ein wesentliches Sensorelement darstellt und vorteilhafterweise einen negativen Temperaturgang ihres Widerstandswerts (NTC-Verhalten) besitzt, wobei die Temperaturabhängigkeit vorzugsweise exponentiell ist. Über die Zwischenisolation können z. B. Stellen übermäßiger Erwärmung des Heizelements, sogenannte Hot-Spots, festgestellt werden. Die Zwischenisolation kann durchschmelzend, d. h. irreversibel bzw. irreparabel ausgebildet sein, womit hauptsächlich Kurzschlüsse sicher erfasst werden können. Sie kann auch (für übliche zu detektierende Temperaturen) nicht schmelzend ausgebildet sein. Wird lediglich die Widerstandsänderung ohne Durchschmelzen genutzt, um das Wärmegerät abzuschalten, ist ein fehlerhafter Funktionszustand reversibel behebbar.

Weitere Auswertemöglichkeiten und Steuerungsmöglichkeiten werden dadurch erreicht, dass auch der Sensorleiter und/oder der Heizleiter temperaturabhängiges Widerstandsverhalten, insbesondere einen positiven Temperaturgang des Widerstandswerts (PTC-Verhalten), aufweist bzw. aufweisen. Mit diesem die Oszillatorschaltung umfassenden Überwachungssystem lassen sich vielfältige Funktionszustände feststellen und unterscheiden, wobei das Ausgangssignal des Oszillators je nach Funktionszustand unterschiedliche Signaländerungen erfahren kann, wie Amplitudenänderung, Phasenänderung, Änderung eines Puls-Pausen-Verhältnisses, die mittels der Auswerteeinrichtung einzeln oder in verschiedener Kombination zum Ermitteln des Funktionszustandes des Wärmegerätes bewertet werden können. Allerdings unterliegen schmiegsame Wärmegeräte vielfältigen Einflüssen, wie z. B. Alterung, häufiges Waschen, unsachgemäßer Gebrauch, Bauteiletoleranzen und dgl., die sich auch in den Signaländerungen des Oszillators auswirken und zu Schwierigkeiten bei der Bewertung von Zuständen des Wärmegeräts bzw. mangelnder Zuverlässigkeit der getroffenen Bewertungen und damit zusammenhängenden Fehlinterpretationen führen können.

Bei einem in der WO 2005/118202 A2 gezeigten weiteren schmiegsamen Wärmegerät ist die Steuervorrichtung in besonderer Weise zur Erzeugung und Auswertung einer Phasenverschiebung ausgebildet. Auch dabei können Fälle auftreten, in denen eine Fehlererkennung und Auswertung schwierig ist.

Ein weiteres schmiegsames Wärmegerät zeigt die US 2011/259872 A1, wobei das Heizelement ebenfalls als Heizkordel mit einem Heizleiter, einem Sensorleiter und einer NTC-Zwischenisolation ausgebildet ist, um z. B. Fehlerzustände zu erkennen und erforderlichenfalls eine Abschaltung des Wärmegeräts vorzunehmen. Auch hierbei können der Heizleiter und der Sensorleiter einen positiven Temperaturgang ihres Widerstandswerts (PTC-Verhalten) aufweisen, um darauf basierend die Heizleistung zu steuern.

Die US 4,205,223 A zeigt ein schmiegsames Wärmegerät mit einem flexiblen Heizelement, das einen Heizleiter und einen Sensorleiter aufweist und an eine Übertemperaturüberwachungsanordnung angeschlossen ist. Diese weist ein Spannungserfassungsnetzwerk mit Widerständen auf, welche mit dem Sensorleiter in Reihe geschaltet sind und zwischen einem Neutralleiter und einem spannungsführen Leiter angeschlossen sind. Das Spannungserfassungsnetzwerk ist über weitere Widerstände an einen Spitzenwertdetektor mit einer Diode angeschlossen.

Die GB 2 138 600 A hat ebenfalls ein schmiegsames Wärmegerät mit einem temperaturempfindlichen Sensor zum Inhalt.

Die WO 2004/107814 A1 zeigt ein weiteres schmiegsames Wärmegerät mit einer elektrischen Heizvorrichtung und einer Steuerungsvorrichtung, die eine Überwachungseinrichtung aufweist. Hierbei ist eine Zeitsteuerschaltung vorgesehen, mittels deren der Heizbetrieb definiert herabsetzbar oder abschaltbar ist.

Der Erfindung liegt die Aufgabe zugrunde, ein schmiegsames Wärmegerät der eingangs genannten Art bereitzustellen, bei dem Fehlerzustände möglichst zuverlässig erfassbar und verschiedene Funktionszustände möglichst genau unterscheidbar sind.

Diese Aufgabe wird mit den Merkmalen des Anspruches 1 gelöst. Hierbei ist vorgesehen, dass der Sensorleiter einerseits zur Erhöhung der Unterscheidungsfähigkeit des in Abhängigkeit von den verschiedenen Funktionszuständen variablen Ausgangssignals des Oszillators über eine zu dem Sensorleiter in Reihe geschaltete Impedanzanordnung aus mindestens einem ohmschen, kapazitiven und/oder induktiven Sensorwiderstand an den Heizleiter und andererseits über einen ohmschen Strombegrenzungswiderstand an den Oszillator angeschlossen ist, wobei der Strombegrenzungswiderstand zur Begrenzung des dem Oszillator zugeführten Stroms im Bereich von Mikroampere bis Milliampere ausgelegt ist.

In Untersuchungen der Erfinder hat sich gezeigt, dass durch die genannte Anordnung des Sensorwiderstandes, der ohmsch, kapazitiv oder induktiv ausgeführt sein kann, unter anderem die durch die Zwischenisolation bewirkten Einflüsse auf das Ausgangssignal des Oszillators sich in diesem wesentlich deutlicher als bei bisherigen Ausführungen zeigen und mit höherer Empfindlichkeit bzw. Unterscheidungsfähigkeit und damit erhöhter Zuverlässigkeit erkennbar sind. Dabei ermöglicht der Sensorwiderstand eine optimale Anpassung zwischen der Heizvorrichtung und der Steuerungsvorrichtung, wobei der erfasste Strom mittels des Strombegrenzungswiderstandes zum einen auf einen für den Betrieb der Heizvorrichtung und zum anderen für die Signalerzeugung über den Oszillator und die Auswertung des Ausgangssignals in der Auswerteeinrichtung vorteilhaften Wert abstimmbar ist. Unterschiedliche Heizvorrichtungen können unter Einsatz unterschiedlicher Sensorwiderstände und/oder Strombegrenzungswiderstände zum Betrieb mit der gleichen Steuerungsvorrichtung mit wenig Aufwand exakt angepasst werden.

Eine für die Erfassung verschiedener Funktionszustände vorteilhafte Ausgestaltung besteht darin, dass die Zwischenisolation eine NTC-Widerstandscharakteristik mit sich in Abhängigkeit von der Temperatur exponentiell verringerndem ohmschen Widerstand oder eine PTC-Widerstandscharakteristik mit in Abhängigkeit von der Temperatur zunehmendem ohmschen Widerstand aufweist.

Für den Aufbau und die Funktion ergeben sich des Weiteren Vorteile dadurch, dass die Steuerungsvorrichtung eine als integrierte Schaltung ausgebildete Steuereinrichtung aufweist und dass zumindest ein Teil des Oszillators von der integrierten Schaltung gebildet ist. Hierbei lassen sich beispielsweise in der integrierten Schaltung, wie z. B. einem Mikrocontroller, ohnehin vorhandene Schaltungskomponenten für den Aufbau des Oszillators verwenden. Auch lassen sich z. B. softwaremäßige Einstellmöglichkeiten des Oszillators, wie Grundfrequenz, Puls-Pausen-Verhältnis, Grundamplitude und ähnliche Parameter für die Einstellung des Oszillators programmtechnisch nutzen.

Eine weitere vorteilhafte Anpassungsmöglichkeit zwischen dem Oszillator und der Heizvorrichtung ergibt sich dadurch, dass der Oszillator einen an die integrierte Schaltung außen angeschlossenen, externen Oszillatorwiderstand aufweist.

Eine weitere vorteilhafte Ausgestaltung des Wärmegeräts besteht darin, dass eine Grundfrequenz des Oszillators mittels der Steuereinrichtung vorgebbar ist. Dabei ist die Grundfrequenz beispielsweise bei nicht angeschlossener Heizvorrichtung oder bei angeschlossener Heizvorrichtung unter einer vorgegebenen Standardbedingung definiert.

Ist vorgesehen, dass der Auswerteeinrichtung auch ein in dem Heizkreis abgegriffenes Messsignal zugeführt ist und dass die Auswerteeinrichtung zum Ermitteln von Fehlerzuständen in Abhängigkeit sowohl des Ausgangssignals des Oszillators als auch des in dem Heizkreis abgegriffenen Messsignals ausgebildet ist, ergeben sich besonders vielfältige Auswertungsmöglichkeiten, wie z. B. eine Unterscheidung zwischen einem Bruch des Sensorleiters und einer nicht gesteckten Stecker-/Kupplungseinheit des Wärmegeräts.

Hierbei sind für den Aufbau und die Funktion die Maßnahmen von Vorteil, dass das Messsignal ein an einem Messwiderstand des Heizkreises abgegriffenes Strom-Messsignal ist, das in der Steuereinrichtung auch zum Steuern oder Regeln der Heizleistung unter Ansteuerung einer in dem Heizkreis angeordneten Schaltvorrichtung genutzt ist.

Eine vorteilhafte Ausgestaltung des Wärmegeräts besteht darin, dass der Sensorwiderstand und/oder der Strombegrenzungswiderstand auf dem flexiblen Träger oder in einem lösbaren Teiler einer an diesem angebrachten Stecker-/Kupplungseinheit angeordnet ist. Ist der Sensorwiderstand und/oder der Strombegrenzungswiderstand in dem von dem Träger trennbaren Teil der Stecker-/Kupplungseinheit angeordnet, wird/werden der Sensorwiderstand und/oder der Strombegrenzungswiderstand vor dem Waschen entfernt und dem Waschprozess nicht ausgesetzt. Der Anschluss zwischen den beiden Teilen der Stecker-/Kupplungseinheit erfolgt für diesen Zweck z. B. über eine vierpolige Steckverbindung.

Eine für die Signalerzeugung in dem Oszillator und Auswertung des Oszillatorsignals in der Auswerteeinrichtung vorteilhafte Ausbildung besteht darin, dass der ohmsche Widerstandswert des Sensorwiderstandes im Bereich zwischen einem Hundertstel und dem Einfachen des ohmschen Widerstandswertes der intakten Zwischenisolation bei deren Raumtemperatur liegt, beispielsweise zwischen einem Zwanzigstel oder einem Zwölftel und der Hälfte.

Eine weitere vorteilhafte Ausgestaltung des Wärmegeräts besteht darin, dass der Heizleiter, der Sensorleiter und die zwischen diesen liegende Zwischenisolation Teile einer Heizkordel sind, die auf ihrer Außenseite mit einer Außenisolation versehen ist.

Für die Steuerung bzw. Regelung der Heizleistung und/oder die Unterscheidung verschiedener Funktionszustände einschließlich Fehlerzuständen vorteilhafte weitere Ausgestaltung besteht darin, dass der Heizleiter und/oder der Sensorleiter ein temperaturabhängiges ohmsches Widerstandsverhalten aufweist bzw. aufweisen, wobei der Temperaturgang des Widerstandswertes eines der Leiter oder beider Leiter mit zunehmender Temperatur positiv (PTC-Verhalten) oder (NTC-Verhalten) negativ ist.

Eine für den Betrieb und die Sicherheit weitere vorteilhafte Ausgestaltung besteht darin, dass die Steuerungsvorrichtung zum Unterscheiden zwischen irreparablen und reparablen Fehlerzuständen ausgebildet ist und dass ein von der Steuerungsvorrichtung ansteuerbares Schutzelement vorhanden ist, mit dem die Steuerungsvorrichtung und/oder die Heizvorrichtung bei Feststellen eines irreparablen Fehlerzustandes in einen irreversiblen funktionslosen Zustand bringbar ist.

Die Bedienung und Wartung werden dadurch begünstigt, dass die Steuerungsvorrichtung eine Anzeigevorrichtung aufweist, mit der unterschiedliche Betriebszustände und/oder Fehlerzustände anzeigbar sind. Diese Maßnahmen können auch zur erhöhten Sicherheit beitragen.

Zur Funktionssicherheit tragen ferner die Maßnahmen bei, dass ein Ansteuerkreis für den Heizkreis zur dynamischen Ansteuerung ausgebildet ist.

Zur Vielfalt der Anpassungsmöglichkeiten zwischen Steuerungsvorrichtung und Heizvorrichtung sowie der Auswertemöglichkeiten von Funktions- bzw. Fehlerzuständen tragen die Maßnahmen bei, dass die Steuerungsvorrichtung eine Speichereinrichtung aufweist, in der Vorgabewerte und/oder Auswerteprogramme gespeichert sind.

Die Erfindung wird nachfolgend anhand von Ausführungsbeispielen unter Bezugnahme auf die Zeichnungen näher erläutert. Es zeigen:
- Fig. 1: ein erstes Ausführungsbeispiel zum Aufbau eines schmiegsamen Wärmegerätes mit Steuerungsvorrichtung in einer teilweisen Blockdarstellung,
- Fig. 2: einen Ausschnitt eines als Heizkordel ausgebildeten Heizelements,
- Fig. 3: eine detailliertere Darstellung einer Steuerungsvorrichtung des schmiegsamen Wärmegerätes nach Fig. 1,
- Fig. 4: ein weiteres Ausführungsbeispiel für ein schmiegsames Wärmegerät mit detaillierter Darstellung einer abgewandelten Steuerungsvorrichtung,
- Fig. 5: ein weiteres Ausführungsbeispiel für ein schmiegsames Wärmegerät in detaillierter Darstellung einer anderen abgewandelten Steuerungsvorrichtung und
- Fig. 6: ein weiteres Ausführungsbeispiel für ein schmiegsames Wärmegerät in detaillierter Darstellung einer noch anderen abgewandelten Steuerungsvorrichtung.

Fig. 1 zeigt eine schematische Darstellung eines schmiegsamen Wärmegerätes mit einer flexiblen Heizvorrichtung 10 und einer Steuervorrichtung zum Steuern bzw. Regeln des Heizbetriebs und zur Überwachung von Funktionszuständen des Wärmegeräts einschließlich Fehlerzuständen, wobei einzelne Schaltungsteile als Blöcke dargestellt sind.

Die flexible, schmiegsame Heizvorrichtung 10, wie z. B. eine Wärmedecke, ein Wärmeunterbett oder ein Heizkissen, weist einen flexiblen, schmiegsamen Träger 15 auf, in dem ein flexibles Heizelement mit einem Heizleiter Rhi, einem Sensorleiter Rho und einer zwischen diesen angeordneten, elektrisch wirksamen Zwischenisolation ZW eingebettet ist.

Die Steuervorrichtung, in die das Heizelement eingebunden ist, weist eine über eine elektrische Leitungsanordnung mit der Heizvorrichtung 10 über verschiedene elektrische Bauelemente verbundene Steuereinrichtung 30 auf, die zum einen zum Steuern oder Regeln der Heizleistung an einen den Heizleiter Rhi umfassenden Heizkreis 100 und zum anderen zum Überwachen von Funktionszuständen der Heizvorrichtung 10 an den Sensorleiter Rho angeschlossen ist. Ferner ist die Steuereinrichtung 30 über verschiedene Eingänge bzw. Ausgänge mit weiteren, in Fig. 1 als Blöcke dargestellten Schaltungsteilen verbunden, nämlich einer Bedieneinheit 40 mit Schaltern und/oder Tastern zum Wählen von Einstellungen durch einen Benutzer, einer Anzeigeeinheit 50 zur optischen, akustischen und/oder taktilen Darstellung von Informationen für den Benutzer oder eine Wartungsperson, einer Spannungsversorgungseinheit 70 für die Steuereinrichtung 30 und gegebenenfalls weitere Komponenten, einer Nulldurchgangserfassungsschaltung 80 für eine Versorgungsspannung bzw. Netzspannung, einer Referenzspannungserzeugungsschaltung 85 zur Bereitstellung einer definierten Bezugsspannung und einer Rücksetzeinheit 90.

Ferner ist in die Steuereinrichtung 30 zumindest teilweise ein Oszillator 60 integriert, an den der Sensorleiter Rho angeschlossen ist und der andererseits mit einer ebenfalls in der Steuereinrichtung 30 ausgebildeten Auswerteeinrichtung 301 verbunden ist, mit dem das Ausgangssignal des Oszillators 60 verarbeitbar bzw. auswertbar ist. Der Oszillator weist bei dem gezeigten Ausführungsbeispiel einen von Komponenten innerhalb der Steuereinrichtung 30 gebildeten Oszillatorteil 601 und einen außerhalb der Steuereinrichtung 30 angeordneten externen Teil, nämlich vorliegend einen ohmschen Oszillatorwiderstand R18 auf. Verschiedene Ausführungsbeispiele von Oszillatoren sind in der eingangs genannten DE 10 2008 006 017 B4 gezeigt. Bei dem Ausführungsbeispiel nach Fig. 1 werden für den Aufbau derartige Komponenten genutzt, die in der als integrierte Schaltung aufgebauten Steuereinrichtung 30, wie z. B. einem Mikrocontroller, von Hause aus enthalten sind. Grundlegende Steuerparameter des Oszillators 60 können dabei mittels Software bzw. Programmen in der Steuereinrichtung vorgegeben werden, wie z. B. eine Grundfrequenz, eine Grundamplitude und/oder eine Kurvenform (Rechteck, Sinus, Dreieck, Tastverhältnis oder dgl.), wobei diese Grundparameter sich auf einen definierten Zustand des schmiegsamen Wärmegeräts, wie z. B. bei nicht angeschlossener Heizvorrichtung 10 oder bei angeschlossener, in einem definierten Grundzustand befindlicher Heizvorrichtung 10 beziehen, womit definierte Standardbedingungen für die Einstellung der Grundparameter gegeben sind.

Der Oszillator 60 ist über einen Vorwiderstand R17 an das eine Ende des Sensorleiters Rho angeschlossen, während das andere Ende des Sensorleiters Rho über einen Sensorwiderstand RS an einen Endabschnitt des Heizleiters Rhi angeschlossen ist. Somit liegt der Sensorwiderstand RS parallel zu der Zwischenisolation ZW des Heizelements und in Reihe über den Sensorleiter Rho und den Strombegrenzungswiderstand R17 an dem Oszillator 60 und wobei er vorliegend an den Oszillatorwiderstand R18 angeschlossen ist. Somit ist das Oszillatorsignal von dem Zustand des Heizelements abhängig und ändert sich mit dessen elektrischen Werten, insbesondere bei Temperaturänderung aber auch bei anderen Zustandsänderungen, wie z. B. Bruch, Kurzschluss, Alterung.

Bei dem gezeigten Ausführungsbeispiel liegt der Strombegrenzungswiderstand R17 außerhalb eines Anschlusspunktes C der flexiblen Heizvorrichtung 10, während der Sensorwiderstand RS auf dem flexiblen Träger 15 nahe einem Anschlusspunkt A des Heizleiters Rhi liegt. Auch andere Positionierungen können gewählt werden, nämlich die Anordnung des Strombegrenzungswiderstandes R17 auf dem flexiblen Träger 15 oder die Anordnung des Sensorwiderstandes RS außerhalb des flexiblen Trägers 15. Alternativ können beide Widerstände RS, R17 auf dem oder außerhalb des Trägers 15 angeordnet sein. Ist zum Anschluss der Heizvorrichtung 10 anstelle einer festen Verbindung, wie sie auch möglich ist, eine Stecker-/Kupplungseinheit verwendet, können der Sensorwiderstand RS und/oder der Strombegrenzungswiderstand R17 in dem auf dem Träger 15 fixierten Teil der Stecker-/Kupplungseinheit oder in dem abnehmbaren, außerhalb des flexiblen Trägers 15 liegenden Teils der Stecker-/Kupplungseinheit angeordnet sein. Bei in dem abnehmbaren Teil angeordnetem Sensorwiderstand RS bzw. Strombegrenzungswiderstand R17 ist/sind diese/dieser z. B. beim Waschen abgenommen und vor negativen Einflüssen geschützt. Für die Anordnung in dem getrennten Teil der Stecker-/Kupplungseinheit ist diese z. B. vierpolig aufgebaut.

Zum Steuern bzw. Regeln der Heizleistung liegt in dem Heizkreis 100, der den Heizleiter Rhi aufweist, eine mit der Steuereinrichtung 30 verbundene und von dieser steuerbare Schaltvorrichtung 20. Zum Regeln der Heizleistung kann von dem Heizkreis 100 an einem darin weiterhin liegenden Messwiderstand R24 ein Messstrom abgegriffen und der Steuereinrichtung 30 über Schaltungsteile zugeführt werden. In einer Netzanschlussleitung liegt eine bei übermäßigem Strom schmelzende Sicherung F1. Ferner kann als zusätzliche Sicherheitsmaßnahme zwischen den Netzanschlussleitungen N, L1 mit einem Varistor VDR ein Überspannungsschutz gebildet sein.

Fig. 2 zeigt als ein Ausführungsbeispiel für ein Heizelement 16 eine Heizkordel mit einem zentralen Kern KE, auf den der Heizleiter Rhi spiralförmig aufgewickelt ist. Auf den Kern KE mit dem Heizleiter Rhi ist konzentrisch die Zwischenisolation ZW aufgebracht, auf der der Sensorleiter Rho ebenfalls spiralförmig aufgewickelt ist. Die Zwischenisolation ZW und der Sensorleiter Rho sind nach außen von einer Außenisolation AU umgeben. Bei dem gezeigten Ausführungsbeispiel ist der innere Leiter der Heizleiter Rhi und der äußere Leiter der Sensorleiter Rho. Alternativ kann der innere Leiter der Sensorleiter und der äußere Leiter der Heizleiter sein.

Bei einem bevorzugten Ausführungsbeispiel besitzt der Widerstandswert des Heizleiters Rhi und des Sensorleiters Rho einen positiven Temperaturkoeffizienten (PTC-Verhalten), so dass sich mit steigender Temperatur der ohmsche Widerstandswert erhöht, während der ohmsche Widerstandswert der Zwischenisolation ZW einen negativen Temperaturkoeffizienten (NTC-Verhalten) besitzt, so dass sich deren Widerstandswert mit zunehmender Temperatur z. B. exponentiell verringert. Alternativ können jedoch der Heizleiter Rhi und/oder der Sensorleiter Rho NTC-Verhalten und die Zwischenisolation ZW PTC-Verhalten aufweisen. Als weitere alternative Ausgestaltungen können auch die anderen verbleibenden Kombinationen des Temperaturverhaltens (PTC-, NTC-Verhalten) zur Anwendung kommen. Das jeweilige temperaturabhängige Widerstandsverhalten kann als Sensorsignal genutzt werden. Der Aufbau ergibt auch einen kapazitiven und einen induktiven Widerstand, wobei die Zwischenisolation ZW ein Dielektrikum bildet und, wie in diesem Zusammenhang auch üblich, von einem dielektrischen Widerstand gesprochen werden kann. Der ohmsche Widerstand der Zwischenisolation ZW kann seinerseits bei Wechselstrombetrieb von der Frequenz des Wechselstroms abhängig sein. Der kapazitive Widerstand bzw. der induktive Widerstand ist abhängig von der Wickeldichte (Anzahl der Windungen pro Länge) des Heizleiters Rhi und des Sensorleiters Rho. Außerdem können die Querschnittsfläche und/oder Querschnittsform des Heizleiters Rhi bzw. des Sensorleiters Rho unterschiedlich gewählt werden, womit sich nicht nur deren Widerstand variieren lässt, sondern auch unterschiedliche ohmsche, kapazitive und induktive Widerstandswerte des Heizelements insgesamt erzielen lassen. Eine weitere Ausgestaltungsmöglichkeit der Heizkordel besteht darin, dass der Kern KE als Lahnlitze ausgebildet ist. Derartige Lahnlitzenleiter, z. B. aus hoch festem Polyester als Basismaterial und aus einem wählbaren Gespinst haben den Vorteil, dass sie niederohmig sind und günstige EMV-/EMF-Werte besitzen.

Die Zwischenisolation ZW dient wesentlich zum Erkennen von punktuellen Bereichen übermäßiger Temperatur des Heizelements (Hot-Spot-Erkennung) und besitzt in dem primären Temperaturerfassungsbereich von üblich 120 bis 160° C z. B. Schmelzeigenschaften, so dass zwischen dem Heizleiter Rhi und dem Sensorleiter Rho eine niederohmige elektrische Verbindung, beispielsweise Kurzschluss, entsteht und damit ein Überhitzungsschutzdetektor gebildet ist. Oder die Zwischenisolation ZW besitzt auch bei den zu detektierenden höheren Temperaturbereichen nicht schmelzende Eigenschaften, wobei dann die durch die exponentielle Temperaturabhängigkeit hervorgerufenen geringen Widerstandswerte der Zwischenisolation ZW für die Überwachungsfunktion genutzt werden. Geeignete Materialien für die Zwischenisolation ZW sind z. B. PVC (bei niedriger oder bei hoher Temperatur schmelzend), Polyethylen (PE), PES, PA, POM, TPU, PEEK, PPP, PPS, PSU, PEI mit oder ohne Glas-bzw. Kohlefaserverstärkung, nicht schmelzende Polyimide oder dgl. Zum Erreichen des temperaturabhängigen Widerstands- bzw. Leitfähigkeitsverhaltens werden Füllmaterialien und Additive eingesetzt.

Der Aufbau und die Funktion des Sensorleiters Rho und des Heizleiters Rhi können sich im Wesentlichen entsprechen und gegeneinander austauschbar sein. Die Stromtragfähigkeit beider Leiter kann auch unterschiedlich sein, wobei insbesondere der Sensorleiter Rho niedrigere Stromtragfähigkeit besitzt.

Mit den verschiedenen wählbaren Eigenschaften der Heizkordel lassen sich viele verschiedenartige Funktionszustände der Heizvorrichtung in Verbindung mit der Steuerungsvorrichtung erfassen, da dadurch die elektrischen Eigenschaften des Heizelementes unterschiedlich beeinflusst werden.

Alternativ ist als Heizelement auch eine flächige Ausbildung desselben mit flachem Heizleiter Rhi und Sensorleiter Rho und dazwischen liegender Zwischenisolation ZW anwendbar.

Fig. 3 zeigt zu dem Ausführungsbeispiel nach Fig. 1 ein detailliertes Ausführungsbeispiel. Demnach kann anstelle des oder in Kombination mit dem ohmschen Sensorwiderstand RS ein kapazitiver oder induktiver Sensorwiderstand CS bzw. LS vorhanden sein. Mittels des kapazitiven bzw. induktiven Sensorwiderstandes CS, LS gegebenenfalls in Kombination mit dem ohmschen Sensorwiderstand RS lassen sich zusätzlich frequenzabhängige Eigenschaften des Heizelements unterscheiden, wobei es vorteilhaft ist, wenn sich mittels der Steuereinrichtung 30 für den Oszillator 60 verschiedene angepasste Grundfrequenzen voreinstellen lassen. Die Grundfrequenzen können dabei in Abhängigkeit von verschiedenen flexiblen Heizvorrichtungen, wie Heizkissen oder Heizdecken unterschiedlichen Aufbaus bzw. unterschiedlicher Heizleistung, vorgegeben werden, wobei die Einstellung der jeweils günstigsten Grundfrequenz oder auch Kurvenform automatisch in Abhängigkeit von der erkannten Heizvorrichtung vorgebbar sein kann. Eine weitere Ausgestaltung besteht darin, dass für die Erfassung unterschiedlicher Funktionszustände unterschiedliche Grundparameter (wie Frequenz, Kurvenform, Amplitude) vorgebbar sind. Damit entstehen weitere vorteilhafte Detektionsmöglichkeiten. Beispielsweise kann zum Erfassen unterschiedlicher Alterungszustände ein anderer Grundparametersatz für eine Detektionsmessung vorgegeben werden als zum Erfassen eines Leiterbruchs oder Kurzschlusses oder zum Überprüfen der Funktionstüchtigkeit des Oszillators 60 selbst oder einer anderen Schaltungskomponente, wie z. B. der Schaltvorrichtung 20 in dem Heizkreis 100.

Des Weiteren lässt sich der ohmsche, kapazitive und/oder induktive Sensorwiderstand RS, CS bzw. LS exakt auf die Eigenschaften der Heizvorrichtung 10 abstimmen, so dass bei Änderungen der elektrischen Eigenschaften des Heizelements mittels des Oszillators 60 und der Auswerteeinrichtung 301 der Bereich höchster Empfindlichkeit erhalten wird, mit dem der jeweilige Funktionszustand erfassbar ist. Beispielsweise ist der Wert des ohmschen Sensorwiderstandes RS im Bereich zwischen einem Zwanzigstel und dem einfachen ohmschen Widerstandswert der intakten Zwischenisolation ZW bei Raumtemperatur gewählt, z. B. zwischen einem Zwölftel und der Hälfte desselben. Liegt bei einem Heizgerät also beispielhaft der ohmsche Widerstandswert der Zwischenisolation ZW im Kaltzustand (bei Raumtemperatur) zwischen 1 MΩ und 5 MΩ, so wird beispielsweise ein Widerstandswert zwischen 100 kΩ und 1 MΩ für den ohmschen Sensorwiderstand RS gewählt.

Ferner wird der an dem von dem Sensorwiderstand RS bzw. CS oder LS abgewandten Ende des Sensorleiters Rho angeschlossene Strombegrenzungswiderstand R17, der an den externen Oszillatorwiderstand R18 angeschlossen ist, so gewählt, dass der in den Oszillator 60 von dem Sensorleiter Rho fließende Strom auf Werte im µA-Bereich bis mA-Bereich begrenzt ist. Damit werden der Sensorleiter Rho sowie der Oszillator 60 wenig belastet und zudem ergeben sich vorteilhaft auswertbare Einflüsse auf das Oszillator-Ausgangssignal, wie sich in Untersuchungen der Erfinder gezeigt hat. Hierbei können die Änderungen in der Amplitude, der Kurvenform oder der Frequenz des Oszillator-Ausgangssignals jeweils für sich oder kombiniert miteinander in der Auswerteeinrichtung 301 ausgewertet werden.

Sind Signaländerungen des Oszillator-Ausgangssignals nicht eindeutig bewertbar, können Wiederholungsmessungen durchgeführt werden, um die Zuverlässigkeit der Bewertung zu erhöhen. Die Auswertung mehrerer erfasster Signale für einen Funktionszustand kann z. B mittels statistischer Methoden erfolgen, wie z. B. Mittelwertbildung, wobei der erhaltene Mittelwert mehrerer Messungen mit einem gespeicherten oder einem errechneten Schwellenwert verglichen wird. Dabei kann die Anzahl der Messungen auch von der Größe der Abweichung zwischen den Messungen, z. B. einer Standardabweichung oder paarweisen Abweichung, ermittelt werden. Für die Auswertung des Oszillator-Ausgangssignals ist vorteilhaft in der Steuereinrichtung 30 eine Software hinterlegt, die hinsichtlich der Auswertealgorithmen und Parameter auch nachträglich noch änderbar ausgestaltet sein kann.

Eine weitere vorteilhafte Ausgestaltung besteht darin, dass auch das in dem Heizkreis 100 abgegriffene Messsignal, das der Steuerung bzw. Regelung der Heizleistung dient, der Auswerteeinrichtung 301 zugeführt wird und mittels dieser zusammen mit dem Oszillator-Ausgangssignal für die Ermittlung des jeweiligen Funktionszustandes mit einbezogen wird. Auf diese Weise kann bei Änderung des über den Sensorleiter Rho dem Oszillator 60 zugeführten Signals z. B. erkannt werden, ob dieses von einem Bruch des Heizleiters Rhi herrührt, da in diesem Falle durch den Heizleiter Rhi kein Strom fließt und somit auch kein Spannungsabfall bzw. Messstrom an den Messwiderstand R24 vorliegt, während andererseits aber über den Sensorleiter Rho ein Strom erhalten wird. Ist der Sensorleiter Rho gebrochen, wird kein oder lediglich ein geringer Strom (abhängig von der Entfernung der Bruchstelle von dem betreffenden Anschlusspunkt C) dem Oszillator 60 zugeführt, während über den Heizleiter Rhi ein betreffender Heizstrom fließt und somit ein Messstrom an dem Messwiderstand R24 abgegriffen werden kann. Bei fehlerhaft bzw. nicht gesteckter Anschlusskupplung des Wärmegeräts oder bei Bruch sowohl des Heizleiters Rhi als auch des Sensorleiters Rho wird weder in dem Sensorleiter Rho noch in dem Heizleiter Rhi ein Strom festgestellt. Das Oszillator-Ausgangssignal entspricht dem einer nicht angeschlossenen Heizvorrichtung 10.

Vorteilhaft ist ein Wechselspannungsbetrieb der flexiblen Heizvorrichtung 10. Dabei können bei dem vorliegenden Aufbau sowohl die positive Halbwelle der Versorgungsspannung als auch die negative Halbwelle der Versorgungsspannung ausgewertet werden, wobei eine getrennte Auswertung der positiven und negativen Halbwelle möglich ist. Dies hat den Vorteil, dass Funktionszustände bzw. Fehlerzustände, die sich insbesondere auf eine Halbwelle auswirken, getrennt bzw. ohne Einfluss auf die andere Halbwelle über das Ausgangssignal des Oszillators 60 bewertet werden können.

Wie Fig. 3 zeigt, ist die Schaltvorrichtung 20 mit einer Ansteuerschaltung ausgestattet, die eine dynamische Ansteuerung des oder der in dem Heizkreis 100 liegenden Schaltelemente bewirkt, nämlich vorliegend über den Kondensator C11 und den Widerstand R15. Die dynamische Ansteuerung des als Triac ausgebildeten Schaltelements T2 hat den Vorteil, dass bei Ausfall der Steuereinrichtung 30 eine Triggerung durch dessen statischen Fehlerzustand nicht stattfinden kann, da eine mehrfache Triggerfrequenz gegenüber der Netzfrequenz zur Triac-Ansteuerung erforderlich ist.

Der kapazitive Blindwiderstand Xc des Kondensators C11 bestimmt die resultierenden Triac-Zündsteuerströme. Mittels des Schaltelements ist eine Leistungsstellung durch Pulsweitenmodulation (PWM) möglich. Als Schaltelemente kommen auch Thyristoren, Schalttransistoren, MOSFETs, IGBTs, Relais oder dgl. auch in Kombination miteinander in Betracht.

Wie Fig. 3 weiter zeigt, weist die Schaltvorrichtung 20 eine redundante Schalteinheit 201 mit einem ebenfalls in dem Heizkreis 100 liegenden Heizelement T1 auf, das den gleichen Aufbau haben kann, wie das vorstehend genannte Schaltelement T2. Auch das Schaltelement der redundanten Schalteinheit 201 wird vorliegend dynamisch, nämlich über den Widerstand R13 und den Kondensator C5 angesteuert, wobei zusätzlich eine stabilisierende Zenerdiode ZD2 und ein Widerstand R16 vorhanden sind, der an die Ansteuerleitung zwischen der Steuereinrichtung 30 und dem Schaltelement T2 angeschlossen ist. Die redundante Schalteinheit 210 ergibt eine zusätzliche Abschaltmöglichkeit des Heizkreises 100 im Falle eines Ausfalls des ersten Schaltelements T2.

Wie Fig. 3 weiter zeigt, umfasst die Bedieneinheit 40 verschiedene Handeingabeelemente, wie Tasten-, Schalt- und/oder Schieberelemente S2, S3 sowie zusätzliche Schaltungselemente R27, R40, R41, R42. Die Anzeigeeinheit 50 umfasst mehrere Anzeigeelemente in Form von Leuchtdioden LED sowie weitere Schaltungselemente, mit denen diese an die Steuereinrichtung 30 angeschlossen sind. Über die Anzeigeeinheit 50 können Funktionszustände einschließlich Fehlerzuständen einem Benutzer oder einer Wartungsperson angezeigt werden. Außerdem können Schaltstufen für die Heizleistung angezeigt werden. Die Spannungsversorgungseinheit 70 umfasst eine kapazitive Elektronikstromversorgung C8 mit Entladewiderstand R19 und Spannungsstabilisierung durch R1, D2, D7, D8, C1 und eine Zenerdiode ZD1. Die Nulldurchgangserfassungsschaltung 80 dient zur Nullspannungszündung der Schaltelemente T1 und T2, insbesondere im Falle von Triacs, und umfasst den Widerstand R2, den Transistor Q3 und die Diode D6. Die Referenzspannungserzeugungsschaltung bzw. Erfassung der Referenzspannung aus der aktuellen Netzspannung weist die Diode D1, Widerstände R3, R8 und einen Kondensator C2 auf. Ferner umfasst das Ausführungsbeispiel nach Fig. 3 eine Schutzschaltung 200 mit der Überstromsicherung F1 und den (optionalen) Überspannungsschutz mit dem Varistor VDR1.

Bei dem in Fig. 4 gezeigten Ausführungsbeispiel ist gegenüber dem Ausführungsbeispiel nach Fig. 3 die Erfassung eines Messsignals in dem Heizkreis 100 zur Heizleitertemperaturerfassung weggelassen.

Bei dem in Fig. 5 gezeigten Ausführungsbeispiel ist gegenüber dem Ausführungsbeispiel nach Fig. 3 eine aktive Sicherheitsabschaltung des zweiten Schaltelements T1 vorhanden. Anstelle der reversiblen redundanten Lastabschaltung mittels der Schaltelemente T1 und T2 nach Fig. 3 ist bei diesem Ausführungsbeispiel das Schaltelement T1 parallel zu der Heizvorrichtung an den Netzanschluss angeschlossen, um einen zusätzlichen Strompfad über einen Widerstand RP zu schalten, um einen Überstrom zu erzeugen, der die netzeingangsseitige Schmelzsicherung F1 irreversibel zum Auslösen bringt. Optional kann dabei die Ansteuerleitung des Schaltelements T1 über einen Widerstand R22 an den Messwiderstand R24 des Heizkreises 100 angeschlossen sein. Damit kann der betreffende Anschluss der Steuereinrichtung 30, beispielsweise ausgebildet als Mikroprozessor, gleichzeitig zur Erfassung des Messsignals in dem Heizkreis 100 und für die Ansteuerung des Schaltelements T1 genutzt werden, womit eine verringerte Anzahl von Anschlüssen benötigt wird. Über den gemeinsamen Anschluss der Steuereinrichtung 30 kann eine Regelsteuereinheit derselben Steuerströme beispielsweise mit digitalen Rechtecksignalen mit höherer Frequenz für den Triac T1 bereitstellen, während die üblichen 50 bzw. 60 Hz Signale normalerweise nicht als Zündstrom ausreichen würden. Dabei werden die mittels des Widerstands R22 begrenzten Messsignale des PTC-Heizkreises 100 unterdrückt (Signalüberlagerung), die zu diesem Zeitpunkt nicht mehr benötigt werden. Sind jedoch weitere Signalein- bzw. Signalausgänge vorhanden, können der Pfad für das Messsignal und die Ansteuerung des Triacs T1 auch getrennt ausgeführt werden.

Fig. 6 zeigt eine Variante zu dem in Fig. 5 gezeigten Ausführungsbeispiel. Hierbei ist anstelle des Widerstandes RP in der Netzzuleitung eine mit Heizwiderständen R4 und R5 thermisch gekoppelte Temperatursicherung TSI1 angeordnet. Im Fehlerfall erfolgt über die Heizwiderstände R4 und R5 durch ihre thermische Kopplung mit der Temperatursicherung TSI1 deren Durchschmelzen und damit eine zeitverzögerte irreversible Auslösung einer Geräteabschaltung im Fehlerfall. Auch hierbei erfolgt die Ansteuerung des Schaltelements T1 von der Steuereinrichtung 30 aus insbesondere dann, wenn z. B. über das Ausgangssignal des Oszillators 60 ein Fehlerzustand festgestellt wird, ähnlich wie auch bei dem Ausführungsbeispiel nach Fig. 5.

Wie vorstehend gezeigt, weist das Wärmegerät zum einen ein Überwachungssystem mit differenzierter Erfassung von Funktionszuständen, insbesondere Fehlerzuständen, und zum anderen, in Kombination mit der Überwachungsvorrichtung, unterschiedliche Ansteuerungsvorrichtungen auf, über die gezielt und schnell auf erfasste Funktionszustände, insbesondere die Fehlerzustände, durch Steuern bzw. Reduzierung der Heizleistung oder Abschaltung des Wärmegerätes, vornehmlich der Heizvorrichtung reagiert werden kann. Auch ist in diesem Zusammenhang eine Ansteuerung der Anzeigeeinheit 50 möglich. Bei einer vorteilhaften Ausbildung können wesentliche Fehlerzustände auch gespeichert werden.

Die Überwachungsvorrichtung beinhaltet neben der Überwachung von Fehlerzuständen auch Plausibilitätsüberprüfungen, wozu auch im Steuerkreis oder Regelkreis erfasste Signale zusätzlich der Auswerteeinrichtung 301 zugeführt werden können, wie z. B. das in dem Heizkreis 100 abgegriffene Messsignal oder auch Signale der Nulldurchgangserfassungsschaltung 80, einer Netzfrequenzerfassung (50 bzw. 60 Hz) der Referenzspannungserzeugungsschaltung 85 und/oder der Versorgungsspannung. Bereits bei sich anbahnenden Fehlern können Warnhinweise erzeugt und angezeigt werden.

Mittels des exponentiell schnell abnehmenden ohmschen Widerstands der Zwischenisolation ZW mit der Temperatur bei Ausführung mit NTC-Verhalten wird der dadurch über die Zwischenisolation ZW fließende Strom im Verhältnis zu dem über den ohmschen Sensorwiderstand RS fließenden Stromanteil entsprechend schnell größer, womit sich eine entsprechend empfindliche Signaländerung an dem Oszillator 60 ergibt. Die Heizleistung kann indes in Folge des PTC-Temperaturverhaltens des Heizleiters Rhi exakt gesteuert werden. Damit lässt sich eine gezielte Steuerung bzw. Regelung im Fehlerfalle zuverlässig durchführen, bereits bevor ein gravierender Fehlerzustand eintritt, der eine vollständige Geräteabschaltung und gegebenenfalls irreversible Sicherheitsabschaltung notwendig machen würde. Ein genaues Ansprechen auf Funktionszustände und gegebenenfalls Fehlerzustände kann durch Signalfilterung des Oszillator-Ausgangssignals mittels Hard-/ oder Softwarefilter oder mittels Programmen vorgenommen werden, um Störsignale zu beseitigen und eine hohe Genauigkeit der Signale für die Auswertung zu erhalten. Damit werden unnötige Fehlerabschaltungen vermieden. Bei Betrieb mit unterschiedlicher Netzfrequenz (50/60 Hz) kann eine Anpassung der Grundparameter des Oszillators vorgenommen werden, wobei zunächst automatisch die Netzfrequenz erfasst wird. Damit können auch evtl. Auswirkungen der Frequenz auf das ohmsche, kapazitive und/oder induktive Widerstandsverhalten der Zwischenisolation ZW berücksichtigt werden. Eine weitere Anpassungsmöglichkeit besteht durch den externen Widerstand R18 des Oszillators 60.

Die geringen Ströme durch den Strombegrenzungswiderstand R17 führen neben einer günstigen Signalerfassung durch die Steuereinrichtung 30 auch zu einer geringen Belastung des Sensorleiters Rho, womit auch eine lange Alterungsbeständigkeit und geringe Korrosionsbildung bewirkt wird. Gleichzeitig ergibt sich auch der Vorteil eines geringen Materialbedarfs für den Leiter.

Das Wärmegerät mit dem vorstehend beschriebenen Überwachungssystem lässt neben der Erfassung der Funktionszustände, insbesondere Fehlerzustände, auch Plausibilitätsüberprüfungen zu. Verschiedene Maßnahmen bestehen in:
- Gerätetyperkennung (darf die Heizvorrichtung 10 an der Steuervorrichtung bzw. Bedieneinheit betrieben werden);
- ist das Wärmegerät mittels der Steckkupplung richtig an die Versorgungsspannung angesteckt bzw. liegt eine Unterbrechung vor;
- liegt eine Unterbrechung im Sensorzweig mit dem Sensorleiter Rho vor;
- bei Vorhandensein einer Schnellanheizung kann diese ab einer festgelegten Heiztemperatur (von ca. > als 33° C) oder bei Erkennung einer Hot-Spot-Übertemperatur (von z. B. über 80° C) unterdrückt werden;
- bei Erkennen eines Fehlers kann der Heizkreis unterbrochen werden;
- bei Kurzschluss zwischen Heizleiter Rhi und Sensorleiter Rho kann dieser z. B. über den erhöhten Sensorstrom erkannt und eine Abschaltung des Gerätes vorgenommen werden;
- über den Sensorzweig und den Heizkreis 100 können Temperatursignale erfasst und Bereichswerte überwacht werden;
- Fehler des Oszillators 60 können durch Plausibilitätsüberprüfungen in dem Sensorzweig festgestellt werden;
- durch Vergleich von Signalen des Heizkreises 100 und des Sensorzweigs über den Oszillator 60 kann ein fehlerhafter Messwiderstand R24 festgestellt werden;
- eine Kalibrierung kann überwacht und mittels Messungen im Sensorzweig und Heizkreis 100 festgestellt werden;
- Überwachungen können im 50 Hz und 60 Hz-Netzbetrieb durchgeführt werden;
- eine Überwachung über den Sensorzweig ist während der positiven und negativen Netzhalbwellen möglich;
- eine Überwachung des Netzspannungsbereichs ist möglich;
- unter Nutzung des Sensorzweigs in Verbindung mit dem Heizkreis 100 ist auch eine Überwachung der redundanten Schalteinheit 210 des Heizkreises 100 möglich.

Aus Sicherheitsgründen wird beim Betrieb des Wärmegeräts in der Regel zuerst die Referenzspannung über die Referenzspannungserzeugungsschaltung 85 überprüft, anschließend werden die Signale des Sensorzweigs auf Fehlerzustände bzw. Plausibilität geprüft und erst danach erfolgt, soweit zulässig, die Einschaltung der Heizleistung, wobei gegebenenfalls Heiztemperatursignale gemessen und geprüft werden.

Läuft der Oszillator 60 ohne angesteckte Heizvorrichtung 10 bzw. bei Unterbrechung des Heizleiters Rhi und des Sensorleiters Rho, ergibt sich in der Regel die höchste dynamisch wechselnde Messspannung in dem Ausgangssignal des Oszillators, da keine Bedämpfung stattfindet, sofern der Oszillator 60 keinen Fehler aufweist.

Bei Heizbeginn (Raumtemperatur) wirkt vorwiegend der Widerstandswert des Sensorwiderstandes RS. Bei Wahl unterschiedlicher Sensorwiderstände (RS, CS oder LS) für verschiedene Heizvorrichtungen kann dann der Typ des Wärmegeräts bzw. der Heizvorrichtung festgestellt werden, beispielsweise durch Vergleich mit einer Temperaturmessung im Heizungszweig. Fallende bzw. steigende Temperaturen am Sensorleiter Rho, beispielsweise bei Ausführung mit PTC-Verhalten, können durch Änderungen der Bedämpfung des Oszillator-Ausgangssignals registriert werden. Dabei ist eine Bereichsüberwachung der Temperatur möglich.

Bei Hot-Spot-Fehlern ändert sich die Belastung des bedämpfbaren Oszillators 60 infolge Vorliegens nichtlinearer Signale übermäßig und gibt Hinweise auf diesen Fehlerfall. Vorteilhaft wird eine Hot-Spot-Messung bei abgeschalteter Heizleistung durchgeführt. Anhand der erhaltenen Messwerte erfolgt ein Eingriff in die Steuervorrichtung zum Begrenzen bzw. Absenken der Temperatur oder zur Abschaltung des Gerätes, wobei die Abschaltung reversibel oder irreversibel erfolgen kann. Bei Ausführung mit einer Speichereinheit können für Wartungspersonen Fehlerinformationen abgelegt werden. Auch sind Hinweise auf der Anzeigeeinheit möglich. Ferner sind bei weniger gravierenden Fehlerzuständen geeignete Eingriffe in die Steuerung bzw. Regelung der Heizleistung möglich, wie z. B. zeitweise Absenkung der Leistungszuführung, Abschaltung kritischer Flächenbereiche des Wärmegeräts bei Ausbildung mit mehreren Heizkreisen, um das Wärmegerät weniger zu beanspruchen bzw. einen Alterungsprozess zu verlangsamen.

Eine Unterbrechung des Sensorleiters Rho kann an einer Änderung des bedämpfen Oszillator-Ausgangssignals erkannt werden. Dieser Fehlerzustand wird durch Vergleich z. B. mit einer Temperaturerfassung des Heizleiters Rhi mit PTC-Verhalten möglich.

Die Funktionsprüfung bei redundanter Schalteinheit 210 erfolgt durch wechselseitiges Ein- und Ausschaltung der Schalterelemente mit Überprüfung des Heizstroms in dem Heizkreis 100 bzw. unter Einbeziehung des Oszillator-Ausgangssignals.

Mittels definierter Änderung der Frequenz des Oszillators 60 mittels der Steuereinrichtung 30 können bei bekannten Sensorwiderständen RS, CS, LS, die auch in Kombination miteinander oder mit Batterien bzw. Akkus vorliegen können, charakteristische Ausgangssignale des Oszillators 60 festgestellt werden, um auf den Typ der Heizvorrichtung 10 zu schließen und diesen zu identifizieren. Bei falschen Kombinationen vom Steuervorrichtung und Heizvorrichtung 10 kann der Gerätebetrieb verhindert bzw. eine Fehleranzeige erzeugt werden.

Wird in dem Heizkreis 100 kein Messsignal abgegriffen, kann der Sensorzweig über das Oszillator-Ausgangssignal hinsichtlich der Eigenschaften des Sensorleiters Rho (z. B. PTC-Verhalten) für Temperaturregelsignale zur Ansteuerung der Schaltervorrichtung im Heizkreis 100 genutzt werden.

Eine Steuerung bzw. Regelung der Heizleistung und auch Zustandsüberwachung bzw. Fehlerüberwachung kann zonenabhängig innerhalb der Heizvorrichtung vorgenommen werden, wenn Kordelabschnitte des Heizelements mehr oder wenig eng verlegt sind oder mehrere Heizkreise gebildet sind.

Die Steuervorrichtung kann mit einer Speichereinheit versehen sein, die fest und/oder dynamisch Programm-, Parameterwerte bzw. Referenzwerte des bedämpfbaren (steuerbaren) Oszillators, Kalibrierdaten, Gerätereferenzdaten, Sollwerte, Grenzwerte und dgl. speichert. Die Kalibrierdaten enthalten z. B. Korrekturwerte für die Netzspannungsfrequenz, Toleranzen des Sensorleiters Rho bzw. des Heizleiters Rhi, die Grundfrequenz(en) des Oszillators 60, Spannungstoleranzen und dgl..

Die Nulldurchgangssignale der Steuerungsvorrichtung können für die Erkennung der Netzfrequenz und gegebenenfalls zur Anpassung der Signale des bedämpfbaren Oszillators sowie zur Vermeidung von Funkstörungen und gegebenenfalls zu einer Zeitgebersynchronisierung genutzt werden. Auch wird von den Nulldurchgangssignalen die Nulldurchgangstriggerung der Schaltelemente T1, T2, insbesondere Triacs, abgeleitet. Auch können die Nulldurchgangssignale bei Änderungen im Zusammenhang mit der Hot-Spot-Erfassung in der Auswerteeinrichtung 301 berücksichtigt werden, da die Zwischenisolation ZW eine mögliche frequenzabhängige Änderung aufweisen kann. Vereinfacht kann die Nulldurchgangserfassungsschaltung 80, die bei den gezeigten Ausführungsbeispielen den Widerstand R2, Transistor Q3 und Diode D6 umfasst, auch nur aus einem Netzvorwiderstand bestehen. Die typische Netzfrequenzunterscheidung 50/60 Hz wird durch Vergleich mit der (optional Quarz stabilisierten) Taktfrequenz eines Oszillators oder eines optionalen Signalgebers eines Echtzeituhrenbausteins oder fixen oder variablen Ladungszeiten von RC-Komponenten auf Softwarebasis oder dgl. ermittelt.

## Patentansprüche

1. Schmiegsames Wärmegerät mit einer über eine Steuerungsvorrichtung betriebenen flexiblen elektrischen Heizvorrichtung (10), die mindestens ein mit einem flexiblen Träger (15) verbundenes flexibles Heizelement (16) aufweist, welches einen in einem Heizkreis (100) liegenden Heizleiter (Rhi) und einen von diesem über eine Zwischenisolation (ZW) getrennten flexiblen Sensorleiter (Rho) aufweist, mit einem in der Steuerungsvorrichtung enthaltenen, an den Sensorleiter (Rho) angeschlossenen bedämpfbaren Oszillator (60), dessen Ausgangssignal in Abhängigkeit von mittels des Sensorleiters (Rho) erfassten verschiedenen Funktionszuständen der Heizvorrichtung (10) variabel ist, und mit einer Auswerteeinrichtung (301), mittels deren Fehlerzustände aus dem Ausgangssignal erfassbar sind,
**dadurch gekennzeichnet,**
**dass** der Sensorleiter (Rho) einerseits zur Erhöhung der Unterscheidungsfähigkeit des in Abhängigkeit von den verschiedenen Funktionszuständen variablen Ausgangssignals des Oszillators (60) über eine zu dem Sensorleiter (Rho) in Reihe geschaltete Impedanzanordnung aus mindestens einem ohmschen (RS), kapazitiven (CS) und/oder induktiven (LS) Sensorwiderstand (RS) an den Heizleiter (Rhi) und andererseits über einen ohmschen Strombegrenzungswiderstand (R17) an den Oszillator (60) angeschlossen ist, wobei der Strombegrenzungswiderstand (R17) zur Begrenzung des dem Oszillator (60) zugeführten Stroms im Bereich von Mikroampere bis Milliampere ausgelegt ist.

2. Wärmegerät nach Anspruch 1,
**dadurch gekennzeichnet,**
**dass** die Zwischenisolation (ZW) eine NTC-Widerstandscharakteristik mit sich in Abhängigkeit von der Temperatur exponentiell verringerndem ohmschen Widerstand oder eine PTC-Widerstandscharakteristik mit in Abhängigkeit von der Temperatur zunehmendem ohmschen Widerstand aufweist.

3. Wärmegerät nach Anspruch 1 oder 2,
**dadurch gekennzeichnet,**
**dass** die Steuerungsvorrichtung eine als integrierte Schaltung ausgebildete Steuereinrichtung (30) aufweist und
**dass** zumindest ein Teil (601) des Oszillators (60) von der integrierten Schaltung gebildet ist.

4. Wärmegerät nach Anspruch 3,
**dadurch gekennzeichnet,**
**dass** der Oszillator (60) einen an die integrierte Schaltung außen angeschlossenen, externen Oszillatorwiderstand (18) aufweist.

5. Wärmegerät nach Anspruch 3 oder 4,
**dadurch gekennzeichnet,**
**dass** eine Grundfrequenz des Oszillators (20) mittels der Steuereinrichtung (30) vorgebbar ist.

6. Wärmegerät nach einem der vorhergehenden Ansprüche,
**dadurch gekennzeichnet,**
**dass** der Auswerteeinrichtung (301) auch ein in dem Heizkreis (100) abgegriffenes Messsignal zugeführt ist und
**dass** die Auswerteeinrichtung (301) zum Ermitteln von Fehlerzuständen in Abhängigkeit sowohl des Ausgangssignals des Oszillators (60) als auch des in dem Heizkreis (100) abgegriffenen Messsignals ausgebildet ist.

7. Wärmegerät nach Anspruch 6,
**dadurch gekennzeichnet,**
**dass** das Messsignal ein an einem Messwiderstand (R24) des Heizkreises (100) abgegriffenes Strom-Messsignal ist, das in der Steuereinrichtung (30) auch zum Steuern oder Regeln der Heizleistung unter Ansteuerung einer in dem Heizkreis (100) angeordneten Schaltvorrichtung (20) genutzt ist.

8. Wärmegerät nach einem der vorhergehenden Ansprüche,
**dadurch gekennzeichnet,**
**dass** der Sensorwiderstand (RS) und/oder der Strombegrenzungswiderstand (R17) auf dem flexiblen Träger (15) oder in einem lösbaren Teil einer an diesem angebrachten Stecker-/Kupplungseinheit angeordnet ist/sind.

9. Wärmegerät nach einem der vorhergehenden Ansprüche,
**dadurch gekennzeichnet,**
**dass** der ohmsche Widerstandswert des Sensorwiderstandes (RS) im Bereich zwischen einem Hundertstel oder Zwanzigstel und dem Einfachen des ohmschen Widerstandswertes der intakten Zwischenisolation (ZW) bei deren Raumtemperatur liegt.

10. Wärmegerät nach einem der vorhergehenden Ansprüche,
**dadurch gekennzeichnet,**
**dass** der Heizleiter (Rhi), der Sensorleiter (Rho) und die zwischen diesen liegende Zwischenisolation (ZW) Teile einer Heizkordel sind, die auf ihrer Außenseite mit einer Außenisolation versehen ist.

11. Wärmegerät nach Anspruch 9,
**dadurch gekennzeichnet,**
**dass** der Heizleiter (Rhi) und/oder der Sensorleiter (Rho) ein temperaturabhängiges ohmsches Widerstandsverhalten aufweist/aufweisen, wobei der Temperaturgang des Widerstandswertes eines der Leiter oder beider Leiter (Rhi, Rho) mit zunehmender Temperatur positiv oder negativ ist.

12. Wärmegerät nach einem der vorhergehenden Ansprüche,
**dadurch gekennzeichnet,**
**dass** die Steuerungsvorrichtung zum Unterscheiden zwischen irreparablen und reparablen Fehlerzuständen ausgebildet ist und
**dass** ein von der Steuerungsvorrichtung ansteuerbares Schutzelement vorhanden ist, mit dem die Steuerungsvorrichtung und/oder die Heizvorrichtung bei Feststellen eines irreparablen Fehlerzustandes in einen irreversiblen funktionslosen Zustand bringbar ist.

13. Wärmegerät nach einem der vorhergehenden Ansprüche,
**dadurch gekennzeichnet,**
**dass** die Steuerungsvorrichtung eine Anzeigevorrichtung aufweist, mit der unterschiedliche Betriebszustände und/oder Fehlerzustände anzeigbar sind.

14. Wärmegerät nach einem der vorhergehenden Ansprüche,
**dadurch gekennzeichnet,**
**dass** ein Ansteuerkreis für den Heizkreis (100) zur dynamischen Ansteuerung ausgebildet ist.

15. Wärmegerät nach einem der vorhergehenden Ansprüche,
**dadurch gekennzeichnet,**
**dass** die Steuerungsvorrichtung eine Speichereinrichtung aufweist, in der Vorgabewerte und/oder Auswerteprogramme gespeichert sind.

## Claims

1. Pliable heating device having a flexible electrical heating apparatus (10) which can be operated by means of a control apparatus and which has at least one flexible heating element (16) which is connected to a flexible support (15) and which has a heating conductor (Rhi) which is situated in a heating circuit (100) and has a flexible sensor conductor (Rho) which is separated from the said heating conductor by means of an intermediate insulation (ZW), having an oscillator (60) which can be damped, is contained in the control apparatus, is connected to the sensor conductor (Rho) and of which the output signal can be varied depending on various functional states of the heating apparatus (10) which are detected by means of the sensor conductor (Rho), and having an evaluation device (301) by means of which fault states can be detected from the output signal,
**characterized**
**in that** the sensor conductor (Rho) is connected firstly to the heating conductor (Rhi) in order to increase the distinguishing ability of the output signal of the oscillator (60), which output signal can be varied depending on the various functional states, by means of an impedance arrangement which is connected in series with the sensor conductor (Rho) and is composed of at least one non-reactive (RS), capacitive (CS) and/or inductive (LS) sensor resistor (RS), and secondly to the oscillator (60) by means of a non-reactive current-limiting resistor (R17), wherein the current-limiting resistor (R17) is designed to limit the current, which is supplied to the oscillator (60), in the range of microamperes to milliamperes.

2. Heating device according to Claim 1,
**characterized**
**in that** the intermediate insulation (ZW) has an NTC resistance characteristic with a non-reactive resistance which reduces exponentially depending on the temperature or has a PTC resistance characteristic with a non-reactive resistance which increases depending on the temperature.

3. Heating device according to Claim 1 or 2,
**characterized**
**in that** the control apparatus has a control device (30) which is in the form of an integrated circuit, and
**in that** at least a portion (601) of the oscillator (60) is formed by the integrated circuit.

4. Heating device according to Claim 3,
**characterized**
**in that** the oscillator (60) has an external oscillator resistor (18) which is connected to the outside of the integrated circuit.

5. Heating device according to Claim 3 or 4,
**characterized**
**in that** a fundamental frequency of the oscillator (20) can be prespecified by means of the control device (30).

6. Heating device according to one of the preceding claims,
**characterized**
**in that** a measurement signal which is tapped off in the heating circuit (100) is also supplied to the evaluation device (301), and
**in that** the evaluation device (301) is designed to ascertain fault states depending both on the output signal of the oscillator (60) and also the measurement signal which is tapped off in the heating circuit (100).

7. Heating device according to Claim 6,
**characterized**
**in that** the measurement signal is a current measurement signal which is tapped off from a measurement resistor (R24) of the heating circuit (100) and which is used in the control device (30) to also control or regulate the heating power with driving of a switching apparatus (20) which is arranged in the heating circuit (100).

8. Heating device according to one of the preceding claims,
**characterized**
**in that** the sensor resistor (RS) and/or the current-limiting resistor (R17) are/is arranged on the flexible support (15) or in a detachable part of a plug/coupling unit which is attached to the said flexible support.

9. Heating device according to one of the preceding claims,
**characterized**
**in that** the non-reactive resistance value of the sensor resistor (RS) is in the range of between a hundredth or a twentieth of and one times the non-reactive resistance value of the intact intermediate insulation (ZW) at its room temperature.

10. Heating device according to one of the preceding claims,
**characterized**
**in that** the heating conductor (Rhi), the sensor conductor (Rho) and the intermediate insulation (ZW) which is situated between the said heating conductor and sensor conductor are parts of a heating cord which, on the outside, is provided with an external insulation.

11. Heating device according to Claim 9,
**characterized**
**in that** the heating conductor (Rhi) and/or the sensor conductor (Rho) have/has a temperature-dependent non-reactive resistance behaviour, wherein the temperature response of the resistance value of one of the conductors or of both of the conductors (Rhi, Rho) is positive or negative as the temperature increases.

12. Heating device according to one of the preceding claims,
**characterized**
**in that** the control apparatus is designed to distinguish between irreparable and reparable fault states, and
**in that** a protection element which can be driven by the control apparatus is provided, it being possible to move the control apparatus and/or the heating apparatus to an irreversible function-free state using the said protection element when an irreparable fault state is identified.

13. Heating device according to one of the preceding claims,
**characterized**
**in that** the control apparatus has an indicator apparatus, it being possible to indicate different operating states and/or fault states using the said indicator apparatus.

14. Heating device according to one of the preceding claims,
**characterized**
**in that** a drive circuit for the heating circuit (100) is designed for dynamic driving.

15. Heating device according to one of the preceding claims,
**characterized**
**in that** the control apparatus has a memory device in which prespecified values and/or evaluation programs are stored.

## Revendications

1. Appareil de chauffage souple avec un dispositif chauffant (10) électrique flexible manipulé par l'intermédiaire d'un dispositif de commande qui comporte au moins un élément chauffant (16) flexible, relié avec au moins un support (15) flexible, lequel comporte un conducteur chauffant (Rhi) situé dans un circuit de chauffage (100) et un conducteur de capteur (Rho) flexible séparé de celui-ci par l'intermédiaire d'une isolation intermédiaire (ZW), avec un oscillateur (60) atténuable, contenu dans le dispositif de commande et raccordé au conducteur de capteur (Rho), dont le signal de sortie est variable en fonction de différents états de fonction du dispositif chauffant (10) détectés par le conducteur de capteur (Rho) et avec un système d'évacuation (301) à l'aide duquel des états de défauts sont détectables à partir du signal de sortie,
**caractérisé en ce que**
d'une part pour augmenter l'aptitude à la différentiation du signal de sortie de l'oscillateur (60) variable en fonction des différents états de fonction, le conducteur de capteur (Rho) est raccordé par l'intermédiaire d'un agencement d'impédance monté en série par rapport au conducteur de capteur (Rho) constitué d'au moins une résistance de capteur (RS) ohmique (RS), capacitive (CS) et/ou inductive (LS) sur le conducteur chauffant (Rhi) et d'autre part, par l'intermédiaire d'une résistance de limitation de courant (R17) ohmique sur l'oscillateur (60), pour limiter le courant alimenté vers l'oscillateur (60), la résistance de limitation de courant (R17) étant dimensionnée dans l'ordre de microampères à milliampères.

2. Appareil de chauffage selon la revendication 1,
**caractérisé en ce que**
l'isolation intermédiaire (ZW) présente une caractéristique de résistance NTC avec une résistance ohmique se réduisant de manière exponentielle en fonction de la température ou une caractéristique de résistance PTC avec une résistance ohmique augmentant en fonction de la température.

3. Appareil de chauffage selon la revendication 1 ou la revendication 2,
**caractérisé en ce que**
le dispositif de commande comporte un système de commande (30) conçu en tant que circuit intégré et
**en ce qu'**au moins une partie (601) de l'oscillateur (60) est formée par le circuit intégré.

4. Appareil de chauffage selon la revendication 3,
**caractérisé en ce que**
l'oscillateur (60) comporte une résistance d'oscillateur (18) externe, raccordée par l'extérieur sur le circuit intégré.

5. Appareil de chauffage selon la revendication 3 ou la revendication 4,
**caractérisé en ce**
**qu'**une fréquence de base de l'oscillateur (20) est prédéfinissable à l'aide du système de commande (30).

6. Appareil de chauffage selon l'une quelconque des revendications précédentes,
**caractérisé en ce**
**qu'**il est amené au système d'évaluation (301) également un signal de mesure prélevé dans le circuit de chauffage (100) et
en ce que le système d'évaluation (301) est conçu pour déterminer des états de défauts en fonction aussi bien du signal de sortie de l'oscillateur (60) qu'également du signal de mesure prélevé dans le circuit de chauffage (100).

7. Appareil de chauffage selon la revendication 6,
**caractérisé en ce que**
le signal de mesure est un signal de mesure de courant prélevé sur une résistance de mesure (R24) du circuit de chauffage (100) qui dans le système de commande (30) est également utilisé pour commander ou pour réguler la puissance de chauffage en actionnant un dispositif de commutation (20) placé dans le circuit de chauffage (100).

8. Appareil de chauffage selon l'une quelconque des revendications précédentes,
**caractérisé en ce que**
la résistance de capteur (RS) et/ou la résistance de limitation de courant (R17) est/sont placée(s) sur le support (15) flexible ou dans une partie amovible d'une unité d'interrupteur/de couplage montée sur ce dernier.

9. Appareil de chauffage selon l'une quelconque des revendications précédentes,
**caractérisé en ce que**
la valeur de résistance ohmique de la résistance de capteur (RS) se situe dans l'ordre compris entre un centième ou un vingtième et le simple de la valeur de résistance ohmique de l'isolation intermédiaire (ZW) intacte à la température ambiante de cette dernière.

10. Appareil de chauffage selon l'une quelconque des revendications précédentes,
**caractérisé en ce que**
le conducteur chauffant (Rhi), le conducteur de capteur (Rho) et l'isolation intermédiaire (ZW) située entre ces derniers sont des parties d'un cordon chauffant qui sur sa face extérieure, est muni d'une isolation extérieure.

11. Appareil de chauffage selon la revendication 9,
**caractérisé en ce que**
le conducteur chauffant (Rhi) et/ou le conducteur de capteur (Rho) fait/font preuve d'un comportement résistant ohmique dépendant de la température, la courbe de températures de la valeur de résistance de l'un des conducteurs ou des deux conducteurs (Rhi, Rho) étant positive ou négative au fur et à mesure que la température augmente.

12. Appareil de chauffage selon l'une quelconque des revendications précédentes,
**caractérisé en ce que**
le dispositif de commande est conçu pour différencier des états de défauts irréparables ou réparables et
**en ce qu'**un élément protecteur susceptible d'être actionné par le dispositif de commande est présent, à l'aide duquel, lors de la constatation d'un état de défaut irréparable, le dispositif de commande et/ou le dispositif de chauffage peut être amené dans un état de non-fonctionnement irréversible.

13. Appareil de chauffage selon l'une quelconque des revendications précédentes,
**caractérisé en ce que**
le dispositif de commande comporte un dispositif d'affichage, à l'aide duquel différents états de service et/ou états de défauts sont affichables.

14. Appareil de chauffage selon l'une quelconque des revendications précédentes,
**caractérisé en ce**
**qu'**un circuit d'activation pour le circuit de chauffage (100) est conçu pour l'activation dynamique.

15. Appareil de chauffage selon l'une quelconque des revendications précédentes,
**caractérisé en ce que**
le dispositif de commande comporte un système de mémorisation dans lequel sont mémorisés des valeurs de prescription et/ou des programmes d'évaluation.
